# EUROPÄISCHE PATENTSCHRIFT

(11) **EP 0 978 649 B1**
(45) Veröffentlichungstag und Bekanntmachung des Hinweises auf die Patenterteilung: **12.05.2004**
(21) Anmeldenummer: 99115711.6
(22) Anmeldetag: 06.08.1999
(51) Int. Cl.: F02M 45/08, F02M 61/18, F02M 47/02

(54) **Kraftstoffeinspritzdüse**
Fuel injection nozzle
Buse d'injection de combustible

(30) Priorität: 06.08.1998 DE 19835629
(43) Veröffentlichungstag der Anmeldung: 09.02.2000
(73) Patentinhaber: SIEMENS AKTIENGESELLSCHAFT, 80333 München (DE)
(72) Erfinder: Yalcin, Hakan, 93059 Regensburg (DE)

(56) Entgegenhaltungen:
- EP-A- 0 054 612
- DE-A- 4 115 457
- DE-A- 4 432 686

## Beschreibung

Die Erfindung betrifft eine Kraftstoffeinspritzdüse für Verbrennungsmotoren der im Oberbegriff des Patentanspruchs 1 genannten Art. Eine solche Kraftstoffeinspritzdüse ist aus der DE 41 15 457 A1 und aus der EP-A 0 054 612 bekannt.

Die bekannte Kraftstoffeinspritzdüse weist einen Düsenkörper mit einer Kuppe mit zwei axial beabstandeten Reihen von Einspritzlöchern auf. Eine Düsennadel ist im Düsenkörper axial beweglich angeordnet, wobei eine Konusfläche an der Spitze der Düsennadel den Kraftstoffweg zu einer oberen Reihe von Einspritzlöchern selektiv freigibt und sperrt.

Zudem ist ein Einsatzkörper in der Düsennadel vorgesehen, der relativ zur Düsennadel axial beweglich ist und der einen Kegelkörper aufweist, der in Axialrichtung von der Spitze der Düsennadel vorsteht, wobei im Schließzustand des Einspritzventils die Konusfläche der Düsennadel in Strömungsrichtung des Kraftstoffs vor der ersten, oberen Reihe von Einspritzlöchern an der Innenseite der Kuppe des Düsenkörpers anliegt und der Kegelkörper zwischen der ersten, oberen Reihe von Einspritzlöchern und der zweiten, unteren Reihe von Einspritzlöchern an der Innenseite der Kuppe des Düsenkörpers anliegt.

Zudem ist ein Anschlagbereich am Einsatzkörper vorgesehen, an dem die Düsennadel beim Abheben nach einem vorgegebenen Hub in Anlage bewegbar ist.

Der Erfindung liegt die Aufgabe zugrunde, die im Oberbegriff des Patentanspruchs 1 geschilderte Kraftstoffeinspritzdüse so auszugestalten, daß ein einfacher konstruktiver Aufbau erreicht wird.

Die Aufgabe wird erfindungsgemäß mit den im Kennzeichen des Patentanspruchs 1 angegebenen Merkmalen gelöst.

Die erfindungsgemäße Kraftstoffeinspritzdüse hat den Vorteil, daß der maximale Hub für die Piloteinspritzung auf einfache konstruktive Weise erreicht wird.

Vorteilhafte Ausgestaltungen der erfindungsgemäßen Kraftstoffeinspritzdüse sind in den Unteransprüchen beschrieben.

Ein weiterer Vorteil der Erfindung liegt darin, daß sowohl bei der Piloteinspritzung als auch bei der Haupteinspritzung durch einen jeweils optimal angepaßten Spritzlochdurchmesser die Strahlaufbereitung verbessert werden kann.

Die Art der Hubbegrenzung für die Piloteinspritzung ermöglicht eine genaue Dosierung der Piloteinspritzmenge. Die insgesamt verbesserte Strahlaufbereitung und der besser steuerbare Verbrennungsvorgang führt zu weniger Schadstoffen im Abgas, zu einem niedrigeren Kraftstoffverbrauch und zu einer Reduzierung der Verbrennungsgeräusche.

Ausführungsformen der erfindungsgemäßen Kraftstoffeinspritzdüse werden im folgenden anhand der Figuren erläutert;

Es zeigen:
- Figur 1: einen Düsenkörper,
- Figur 2: ein Einspritzventil und
- Figur 3: eine Ausführungsform eines Einsatzkörpers.

In der Figur 1 ist die in den Brennraum eines Verbrennungsmotors ragende Kuppe 10 des Düsenkörpers 12 einer Kraftstoffeinspritzdüse vergrößert im Schnitt dargestellt. In der Kuppe 10 des Düsenkörpers 12 sind zwei axial beabstandete Reihen 14, 16 von Einspritzlöchern ausgebildet, über die der Kraftstoff aus dem Düsenkörper 12 unter Druck in den Brennraum des Verbrennungsmotors eingespritzt wird.

Im Düsenkörper 12 des Einspritzventils ist axial beweglich eine Düsennadel 20 angeordnet. Die Düsennadel 20 weist an ihrer Spitze eine Konusfläche 22 auf, mit der sie, wenn das Einspritzventil geschlossen ist, oberhalb der Einspritzlöcher an der kegeligen Innenseite 24 der Kuppe 10 des Düsenkörpers 12 anliegt, so daß kein Kraftstoff aus dem Innenraum 26 des Düsenkörpers 12 zu den Einspritzlöchern gelangt. Der Innenraum 26 ist mit einer Kraftstoffleitung, insbesondere mit einem Kraftstoffspeicher verbunden.

Wenn die Düsennadel 20 aufgrund eines erhöhten Kraftstoffdrucks im Innenraum 26 des Düsenkörpers 12 und/oder einer Ansteuerung der Kraftstoffeinspritzdüse von dem Ventilsitz abhebt, den die kegelige Innenseite 24 der Kuppe 10 des Düsenkörpers 12 für die Konusfläche 22 der Düsennadel 20 bildet, wird der Weg für den Kraftstoff zu den Einspritzlöchern frei. Die Einspritzung beginnt und dauert so lange an, bis sich die Düsennadel 20 wieder nach unten auf den Ventilsitz in der Kuppe 10 des Einspritzventils zu bewegt.

In die Spitze der Düsennadel 20 ist ein Einsatzkörper 30 eingesetzt. Der Konus an der Spitze der Düsennadel 20 ist dazu rechtwinklig zur Achse der Düsennadel 20 abgeschnitten, und die Düsennadel 20 weist an dieser abgeschnittenen Spitze eine sich axial in die Düsennadel 20 hinein erstreckende Ausnehmung auf. Der relativ kurze Einsatzkörper 30 ist bezüglich der Düsennadel 20 axial beweglich in diese Ausnehmung eingesetzt; er weist einen aus der Düsennadel 20 in Axialrichtung vorstehenden Kegelkörper 32 und eine in der Düsennadel 20 befindliche Führung 34 auf. Der Einsatzkörper 30 wird von einer Feder 36 beaufschlagt, die in einer Ausnehmung 75 angeordnet ist und den Einsatzkörper 30 in Axialrichtung aus der Düsennadel 20 herausdrängt. Diese nach außen gerichtete Bewegung des Einsatzkörpers 30 wird von einer radial nach außen gerichteten Schulter 38 an der Führung 34 begrenzt, die an einem radial nach innen gerichteten Anschlag 39 der Düsennadel 20 zur Anlage kommt. Die Ausnehmung 75 ist über eine Entlastungsbohrung 70, die in der Düsennadel 20 eingebracht ist, mit einem Leckagebereich im Einspritzventil verbunden, in dem geringer Druck herrscht.

Der Einsatzkörper 30 weist eine radial umlaufende zweite Druckfläche 84 auf, die in der Schließposition des Einsatzkörpers 30 auf der Höhe der oberen Reihe 14 von Einspritzlöchern angeordnet ist. Die Form der zweiten Druckfläche 84 entspricht im wesentlichen einer nach außen gerichteten gerichteten Konusform.

Die Konusfläche 22 der Düsennadel 20 liegt im Schließzustand des Einspritzventils oberhalb der oberen Reihe 14 von Einspritzlöchern an der kegeligen Innenseite 24 der Kuppe 10 des Düsenkörpers 12 an, das heißt in Strömungsrichtung des Kraftstoffes vor oder über der ersten, oberen Reihe 14 von Einspritzlöchern. Der in Axialrichtung aus der Düsennadel 20 vorstehende Einsatzkörper 30 liegt mit seinem Kegelkörper 32 zwischen der oberen Reihe 14 und der unteren Reihe 16 der Einspritzlöcher an der Innenseite 24 der Kuppe 10 des Düsenkörpers 12 an, wobei der Einsatzkörper 30 um eine Strecke a gegen die Wirkung der Feder 36 in die Düsennadel 20 gedrückt ist.

Zu Beginn des Einspritzvorgangs hebt sich die Konusfläche 22 der Düsennadel 20 durch den auf den Düsenkörper 12 einwirkenden Kraftstoffdruck von der Innenseite 24 der Kuppe 10 des Düsenkörpers 12 ab. Wenn sich die Konusfläche 22 der Düsennadel 20 von der Innenseite 24 der Kuppe 10 abzuheben beginnt, bleibt aufgrund der Wirkung der Feder 36 (und gegebenenfalls zusätzlich aufgrund des auf die Rückseite des Kegelkörpers 32 einwirkenden Kraftstoffdrucks) der Kegelkörper 32 des Einsatzkörpers 30 an der Innenfläche 24 in Anlage. Der Kraftstoff kann somit an der Konusfläche 22 vorbei nur bis zu der oberen Reihe 14 der Einspritzlöcher gelangen. Über diese Einspritzlöcher erfolgt die Piloteinspritzung. Während der Piloteinspritzung bleibt die untere Reihe 16 der Einspritzlöcher geschlossen. Durch die Form der zweiten Druckfläche 84 wird in dieser Stellung des Einsatzkörpers 30 gewährleistet, daß sich der Kraftstoff gleichmäßig auf die Einspritzlöcher der oberen Reihe 14 verteilt.

Wenn sich die Düsennadel 20 in Axialrichtung um die Strecke a von der Innenseite 24 der Kuppe 10 des Düsenkörpers 12 entfernt hat, kommt die Schulter 38 am Einsatzkörper 30 am Anschlag 39 der Düsennadel 20 zur Anlage. Der Einsatzkörper 30 wird in der Folge von der Bewegung der Düsennadel 20 mitgenommen. Der Kegelkörper 32 hebt dadurch von der Innenseite 24 der Kuppe 10 des Düsenkörpers 12 ab, so daß der Weg des Kraftstoffs zu der zweiten, unteren Reihe 16 der Einspritzlöcher frei wird. Über diese Einspritzlöcher erfolgt die Haupteinspritzung.

Durch die Form der zweiten Druckfläche 84 wird der Einsatzkörper 30 durch die dadurch bewirkte Strömung des Kraftstoffes mittig justiert, so daß eine Dejustierung vermieden wird. Dies bewirkt eine gleichmäßige Versorgung mit Kraftstoff für die Einspritzlöcher der unteren Reihe 16 bei abgehobenem Einsatzkörper 30.

Die untere Reihe 16 der Einspritzlöcher öffnet sich demnach verzögert, wobei sich durch das Ausmaß des Hubes a oder der Bewegung des Einsatzkörpers 30, die die Verzögerung bestimmt, die Piloteinspritzmenge genau dosieren läßt. Der Spritzlochdurchmesser kann sowohl für die Piloteinspritzung als auch die Haupteinspritzung exakt angepaßt und damit die Strahlaufbereitung optimiert werden. Vorzugsweise ist auch die Geometrie der Einspritzlöcher der oberen Reihe 14 an die Piloteinspritzung, die eine Voreinspritzung darstellt, angepaßt. Ebenso ist vorzugsweise die Geometrie der Einspritzlöcher der unteren Reihe 16 auf die Funktion der Haupteinspritzung angepaßt, wobei der Querschnitt der Einspritzlöcher der oberen Reihe 14 kleiner ist als der Querschnitt der Einspritzlöcher der unteren Reihe 16.

Figur 2 zeigt den Gesamtaufbau eines Einspritzventils für ein Diesel-Einspritzsystem, das als Common-Rail-System ausgebildet ist. Der Düsenkörper, der in Figur 1 dargestellt ist, ist in Figur 2 nur schematisch dargestellt.

Die Düsennadel 20 ist in einer zweiten Ausnehmung 76 im Düsenkörper 12 geführt. Das obere Ende der Düsennadel 20 steht mit einer Koppelstange 74 in Verbindung. Die Koppelstange 74 ist mittensymetrisch im Einspritzventil angeordnet. Die Koppelstange 74 ist im unteren Bereich in einer Anschlagplatte 51 geführt, die zugleich den maximalen Hub H der Düsennadel 20 festlegt. Die Strecke a ist kleiner als der maximale Hub H und damit legt die Strecke a den maximalen Hub der Düsennadel 20 für die Voreinspritzung fest.

Zwischen der Koppelstange 74 und dem Injektorgehäuse ist eine Schließfeder 73 eingespannt, die die Düsennadel 20 in Richtung auf den Ventilsitz an der Innenseite 24 der Kuppe 10 vorspannt. Die Koppelstange 74 liegt an einem Steuerkolben 52 an, der in einer Kolbenausnehmung 53 angeordnet ist. Der Steuerkolben 52 ist dichtend in der Kolbenausnehmung 53 geführt und grenzt an eine Steuerkammer 74 an, die über eine Zulaufdrossel 55 mit einer Hochdruckleitung 50 und über eine Ablaufdrossel 56 mit einem Ventilraum 78 in Verbindung steht. Die Zulaufdrossel 55 weist einen kleineren Querschnitt als die Ablaufdrossel 56 auf.

Im Ventilraum 78 ist ein Schließglied 57 angeordnet, das von einer dritten Feder 79 gegen einen Dichtsitz 80 vorgespannt ist. Der Dichtsitz 80 ist am Eingang einer Ablaufbohrung 59 ausgebildet, die den Ventilraum 78 mit einem Rücklauf 81 verbindet. Der Rücklauf 81 steht beispielsweise mit dem Kraftstofftank in Verbindung.

In der Ablaufbohrung 59 ist eine Ventilstange 58 geführt, die von einem Piezoaktor 71 betätigt wird. Der Piezoaktor weist Steuerleitungen 72 auf, über die er von einem Motorsteuergerät steuerbar ist.

Die Funktionsweise des Injektors ist wie folgt:
In der Schließposition ist der Piezoaktor 71 nicht bestromt und das Schließglied 57 liegt am Dichtsitz 80 an, so daß in der Steuerkammer 54 der gleiche Kraftstoffdruck herrscht wie in der Hochdruckleitung 50, die mit einem Kraftstoffspeicher in Verbindung steht. Der hohe Druck in der Steuerkammer 54 drückt über den Steuerkolben 52 und die Koppelstange 74 die Düsennadel 20 auf den Ventilsitz an der Innenseite 24. Der Einsatzkörper 30 wird von der Feder 36 ebenfalls auf die Innenseite 24 gedrückt. In dieser Position sind die obere und die untere Reihe von Einspritzlöchern 14, 16 verschlossen.

Für die Voreinspritzung wird der Piezoaktor 71 bestromt. Als Folge davon dehnt sich der Piezoaktor 71 aus und drückt über die Ventilstange 58 das Schließglied 57 vom Dichtsitz 80 weg. Somit fließt Kraftstoff aus der Steuerkammer 54 über die Ablaufdrossel 56 ab. Über die Zulaufdrossel 55 fließt gleichzeitig Kraftstoff zu. Da jedoch der Querschnitt der Zulaufdrossel 55 kleiner ist als der Querschnitt der Ablaufdrossel 56, fällt der Kraftstoffdruck in der Steuerkammer 54. Somit sinkt die Kraft, die von der Steuerkammer 54 auf die Düsennadel 20 wirkt. Zugleich liegt an einer Druckfläche 82, die im unteren Bereich der Düsennadel 20 ausgebildet ist, ein hoher Kraftstoffdruck an. Die Kraft auf die Druckfläche 82 wirkt der Kraft, die von der Steuerkammer 54 ausgeht, entgegen. Sinkt der Druck in der Steuerkammer 54 entsprechend, so wird die Düsennadel 20 vom Ventilsitz an der Innenseite 24 abgehoben. Somit fließt Kraftstoff über die obere Reihe von Einspritzlöchern 14 aus dem Einspritzventil heraus. Die Düsennadel 20 bewegt sich die Strecke a nach oben, bis sie mit dem Anschlag 39 an der Schulter 38 der Führung 34 anliegt.

Bei Anlage der Düsennadel 20 an der Schulter 38 hat die Feder 36 keine Wirkung mehr, die die Düsennadel 20 von der Innenseite 24 abheben will. Somit wird in dieser Position die Kraft, die die Düsennadel 20 vom Ventilsitz weg drückt kleiner. Zudem wirkt über eine zweite Druckfläche 84, die am oberen Bereich des Kegelkörpers 32 ausgebildet ist, der Kraftstoffdruck, der im Innenraum 26 herrscht, auf den Einsatzkörper 30 ein und versucht den Einsatzkörper 30 in Richtung auf den Ventilsitz an der Innenseite 24 der Kuppe 10 zu drücken.

Damit wirkt auch die Kraft über die zweite Druckfläche 84 einem weiteren abheben der Düsennadel 20 vom Ventilsitz entgegen. Somit bleibt die Düsennadel 20 nach einem Hub mit der Strecke a an der Schulter 38 stehen, so daß die untere Reihe von Einspritzlöchern 16 verschlossen bleibt.

Bevor der Druck in der Steuerkammer 54 zu sehr abfällt, wird der Piezoaktor 71 abgeschaltet, so daß die Ventilstange 58 zurückgezogen wird und das Schließglied 57 die Ablaufbohrung 59 wieder verschließt. Der Druck in der Steuerkammer 54 steigt wieder an. Folglich wird die Kraft, die auf die Düsennadel 20 in Richtung des Ventilsitzes an der Innenseite 22 wirkt größer als die Kraft, die die Düsennadel 20 vom Ventilsitz weg bewegen will. Folglich wird die Düsennadel 20 wieder auf den Ventilsitz an der Innenseite 24 gedrückt und die obere Reihe von Einspritzlöchern 14 verschlossen. Damit endet die Voreinspritzung.

Die Schaltzeit des Piezoaktor 71 ist für die Voreinspritzung auf die Druckverhältnisse und die Geometrie in der Weise angepaßt, daß die Düsennadel 20 nur um die Strecke a von der Innenseite 24 abgehoben wird und keine weitere Bewegung des Einsatzkörpers 30 weg von der Innenseite 24 erfolgt.

Für die Haupteinspritzung wird der Piezoaktor 71 länger bestromt, so daß der Druckunterschied zwischen der Steuerkammer 54 und dem Innenraum 26 entsprechend groß ist, daß die Düsennadel 20 mit dem Einsatzkörper 30 von der Innenseite 24 abgehoben werden und somit eine Einspritzung über die obere Reihe 14 und die untere Reihe 16 von Einspritzlöchern erfolgt.

Die Einspritzung wird dadurch gestoppt, daß der Piezoaktor 71 entstromt wird und sich somit verkürzt und damit das Schließglied 57 wieder über die dritte Feder 79 auf den Dichtsitz 80 gedrückt wird und somit der Ablauf über die Ablaufdrossel 56 unterbrochen wird.

Da über die Zulaufdrossel 55 laufend Kraftstoff in die Steuerkammer 54 fließt, erhöht sich der Druck in der Steuerkammer 54 und drückt über den Steuerkolben 52 und die Koppelstange 74 die Düsennadel 20 auf die Innenseite 24, so daß die Abgabe von Kraftstoff über die obere Reihe 14 und die untere Reihe 16 von Einspritzlöchern unterbrochen wird. Zugleich wird über die Feder 36 der Einsatzkörper 30 auf die Innenseite 24 gedrückt.

Bei der Haupteinspritzung wird die Düsennadel 20 maximal um den Hub H nach oben bewegt, der durch das Spiel festgelegt ist, das zwischen dem oberen Ende der Düsennadel 20 in Schließposition und der unteren Anschlagfläche der Anschlagplatte 51 vorliegt. Bei maximalem Hub H liegt die Düsennadel 20 an der Anschlagplatte 51 an.

Da die Strecke a kleiner ist als der maximale Hub H, wird der maximale Hub für die Voreinspritzung durch den Abstand a zwischen der Schulter 38 der Führung 34 und dem Anschlag 39 der Düsennadel 20 festgelegt, wobei die Düsennadel 20 und der Einsatzkörper 30 an der Innenseite 24 anliegen.

Figur 3 zeigt eine weitere Form des Einsatzkörpers 30 mit einer Ringausnehmung 40. Der Einsatzkörper 30 weist eine radial umlaufende Ringausnehmung 40 auf, die in der Schließposition des Einsatzkörpers 30 auf der Höhe der oberen Reihe 14 von Einspritzlöchern angeordnet ist. Die Form der Ringausnehmung 40 entspricht im wesentlichen einer zur Mitte des Einsatzkörpers 30 gerichteten Konusform.

In dieser Ausführungsform ist der Teil der Konusfläche, über den der Einsatzkörper vom umgebenden Kraftstoffdruck nach unten in Richtung auf die Innenseite 24 gedrückt wird, größer als der Teil der Konusfläche, der die Düsennadel vom umgebenden Kraftstoffdruck nach oben von der Innenseite 24 wegdrückt. Somit wird auch in dieser Ausführungsform der Einsatzkörper 30 in Richtung auf die Innenseite 24 durch den umgebenden Kraftstoffdruck gedrückt.

Durch die Ringausnehmung 40 wird bei abgehobener Düsennadel 20 und an der Innenseite 24 anliegendem Einsatzkörper 30 gewährleistet, daß sich der Kraftstoff gleichmäßig auf die Einspritzlöcher der oberen Reihe 14 verteilt.

Durch die Ringausnehmung 40 wird der von der Innenseite 24 abgehobene Einsatzkörper 30 durch die dadurch bewirkte Strömung des Kraftstoffes mittig justiert, so daß eine Dejustierung vermieden wird. Dies bewirkt eine gleichmäßige Versorgung mit Kraftstoff für die Einspritzlöcher der unteren Reihe 16 bei abgehobenem Einsatzkörper 30.

## Patentansprüche

1. Kraftstoffeinspritzdüse für Verbrennungsmotoren, mit einem Düsenkörper (12) mit einer Kuppe (10) mit zwei axial beabstandeten Reihen (14, 16) von Einspritzlöchern und mit einer Düsennadel (20), die im Düsenkörper (12) axial beweglich ist, wobei eine Konusfläche (22) an der Spitze der Düsennadel (20) den Kraftstoffweg zu einer oberen Reihe von Einspritzlöchern selektiv freigibt und sperrt, mit einem Einsatzkörper (30) an der Spitze der Düsennadel (20), der relativ zur Düsennadel (20) axial beweglich ist und der einen Kegelkörper (32) aufweist, der in Axialrichtung von der Spitze der Düsennadel (20) vorsteht, wobei im Schließzustand des Einspritzventils die Konusfläche (22) der Düsennadel (20) in Strömungsrichtung des Kraftstoffs vor der ersten, oberen Reihe (14) von Einspritzlöchern an der Innenseite (24) der Kuppe (10) des Düsenkörpers (12) anliegt und der Kegelkörper (32) zwischen der ersten, oberen Reihe (14) von Einspritzlöchern und der zweiten, unteren Reihe (16) von Einspritzlöchern an der Innenseite (24) der Kuppe (10) des Düsenkörpers (12) anliegt,
wobei ein Anschlagbereich (38) am Einsatzkörper (30) vorgesehen ist, an dem die Düsennadel (20) beim Abheben von der Innenseite (24) nach einem vorgegebenen Hub (a) in Anlage bewegbar ist,
und
wobei der Einsatzkörper (30) eine Wirkfläche (84) aufweist, an der ein den Einsatzkörper umgebender Kraftstoffdruck anliegt, der einer Bewegung des Einsatzkörpers (30) weg von der Schließposition entgegenwirkt,
**dadurch gekennzeichnet,**
**daß** im Öffnungszustand des Einspritzventils die axiale Bewegung des Einsatzkörpers (30) durch eine Schulter (38) am Einsatzkörper (30) und einen Anschlag (39) in der Düsennadel (20) begrenzt ist.

2. Kraftstoffeinspritzdüse nach Anspruch 1, **dadurch gekennzeichnet, daß** in der Kraftstoffeinspritzdüse ein Anschlagelement (51) vorgesehen ist, an das die Düsennadel in Anlage bewegbar ist, daß der Hub der Düsennadel bis zum Anschlagelement (51) größer ist als der Hub bis zum Anschlagbereich (38) des Einsatzkörpers (30).

3. Kraftstoffeinspritzdüse nach Anspruch 1, **dadurch gekennzeichnet, daß** die erste, obere Reihe (14) von Einspritzlöchern für eine Piloteinspritzung und die zweite, untere Reihe (16) von Einspritzlöchern für eine Haupteinspritzung vorgesehen ist.

4. Kraftstoffeinspritzdüse nach einem der Ansprüche 1 bis 3, **dadurch gekennzeichnet, daß** der Einsatzkörper (30) im Schließzustand des Einspritzventils gegen die Wirkung einer Feder (36) um eine Strecke (a) in die Düsennadel (20) gedrückt ist.

5. Kraftstoffeinspritzdüse nach einem der vorhergehenden Ansprüche,**dadurch gekennzeichnet, daß** der Einsatzkörper (30) eine radial umlaufende Ausnehmung (40) aufweist, die in der Schließposition des Einsatzkörpers (30) im Bereich der oberen Reihe (14) der Einspritzlöcher angeordnet ist.

## Claims

1. Fuel injection nozzle for internal combustion engines with a nozzle body (12) with a dome (10) with two axially spaced rows (14, 16) of injection holes and with an injection needle (20), which can be moved axially in the nozzle body (12) whereby a conical surface (22) at the tip of the injection needle (20) selectively releases and blocks the fuel path to an upper row of injection holes, with an insert (30) at the tip of the injection needle (20), that can be moved axially relative to the injection needle (20) axial and that features a spherical part (32) that projects in an axial direction from the tip of the injection needle (20) whereby in the closed position of the injection valve the conical surface (22) of the injection needle (20) in the direction of the flow of the fuel, lies before the first, upper row (14) of injection holes on the inner side(24) of the dome (10) of the injection body (12) and the spherical part (32) lies between the first, upper row (14) of injection holes and the second, lower row (16) of injection holes on the inner side (24) of the dome (10) of the injection body (12),
whereby a stop area (38) is provided on the insert (30) to which the injection needle (20) can be moved when lifted from the inner side (24) by a specified stroke (a),
and
whereby the insert (30) features an active surface (84) to which there is fuel pressure surrounding the insert which counters a movement of the insert (30) away from the closed position, **characterized in that**,
in the open state of the injection valve the axial movement of the insert (30) is limited by a shoulder (38) on the insert (30) and a stop (39) in the injection needle (20).

2. Fuel injection nozzle in accordance with Claim 1, **characterized in that** a stop element (51) is provided in the fuel injection nozzle (51) to which the injection needle can subsequently be moved so that the lift of the injection needle up to the stop element (51) is greater than the lift to the stop area (38) of the insert (30).

3. Fuel injection nozzle in accordance with Claim 1, **characterized in that** the first upper row (14) of injection holes is provided for a pilot injection and the second, lower row (16) of injection holes is provided for a main injection.

4. Fuel injection nozzle in accordance with one of the Claims 1 to 3, **characterized in that** the insert (30) is pushed in the closed condition of the injection valve against the effect of a spring (36) by a distance (a) into the injection needle (20).

5. Fuel injection nozzle in accordance with one of the previous claims, **characterized in that** the insert (30) features a radial cutout (40) that, in the closed position of the insert (30) is located in the area of the upper row (14) of the injection holes.

## Revendications

1. Buse d'injection de carburant pour moteurs à combustion interne, comportant un corps de soupape (12) comportant une coupe (10) avec deux rangées de trous d'injection, distantes axialement, (14, 16), et comportant une aiguille de buse (20) pouvant se déplacer axialement dans le corps de soupape (12), une surface conique (22) à la pointe de l'aiguille de buse (20) libérant et obturant de façon sélective le passage du carburant vers une rangée supérieure de trous d'injection, comportant un corps d'insert (30) à la pointe de l'aiguille de buse (20), ce corps d'insert étant mobile axialement par rapport à l'aiguille de buse (20) et présentant un corps conique (32) situé en avant de la pointe de l'aiguille de buse (20) dans la direction axiale, la surface conique (22) de l'aiguille de buse (20) étant, en position de fermeture de la soupape d'injection, placée, dans le sens d'écoulement du carburant, en avant de la première rangée supérieure de trous d'injection (14), contre la face intérieure (24) de la coupe (10) du corps de buse (12), et le corps conique (32) étant placé contre la face intérieure (24) de la coupe (10) du corps de soupape (12), entre la première rangée supérieure de trous d'injection (14) et la deuxième rangée inférieure de trous d'injection (16),
- une zone de butée (38) étant prévue sur le corps d'insert (30), zone contre laquelle l'aiguille de buse (20) peut se déplacer pour venir au contact lorsqu'elle se soulève de la face intérieure (24) après une course prédéfinie (a), et
- le corps d'insert (30) présentant une surface active (84) contre laquelle s'exerce une pression du carburant entourant le corps d'insert et s'opposant à un mouvement du corps d'insert (30) l'éloignant de la position de fermeture,
- **caractérisée en ce que**,
- en position d'ouverture de la soupape d'injection, le mouvement axial du corps d'insert (30) est limité par un épaulement (38) situé contre le corps d'insert (30) et par une butée (39) située dans l'aiguille de buse (20).

2. Buse d'injection de carburant suivant la revendication 1, **caractérisée en ce que**, dans la buse d'injection de carburant, il est prévu un organe de butée (51) contre lequel l'aiguille de buse (20) peut se déplacer pour venir en contact, **en ce que** la course de l'aiguille de buse jusqu'à l'organe de butée (51) est plus grande que la course jusqu'à la zone de butée (38) du corps d'insert (30).

3. Buse d'injection de carburant suivant la revendication 1, **caractérisée en ce que** la première rangée supérieure de trous d'injection (14) est prévue pour une injection pilote et la deuxième rangée inférieure de trous d'injection (16) est prévue pour une injection principale.

4. Buse d'injection de carburant suivant l'une des revendications 1 à 3, **caractérisée en ce qu'**en position de fermeture de la soupape d'injection, le corps d'insert (30) est poussé dans l'aiguille de buse (20) d'une longueur (a), en s'opposant à l'action d'un ressort (36).

5. Buse d'injection de carburant suivant l'une des revendications précédentes, **caractérisée en ce que** le corps d'insert (30) présente un évidement périphérique radial (40), qui, dans la position de fermeture du corps d'insert (30), est disposé dans la zone de la rangée supérieure (14) de trous d'injection.
